# FASCICULE DE BREVET EUROPEEN

(11) **EP 1 586 718 B1**
(45) Date de publication et mention de la délivrance du brevet: **16.06.2010**
(21) Numéro de dépôt: 05380066.0
(22) Date de dépôt: 08.04.2005
(51) Int. Cl.: E04B 7/20

(54) **Plaque à liteau servant de support aux tuiles de couverture**
Tragplatte für Dachziegeln
Roof batten forming sheet

(30) Priorité: 15.04.2004 ES 200400898 U; 29.04.2004 ES 200401028 U
(43) Date de publication de la demande: 19.10.2005
(73) Titulaire: Iturmendi Aldave, Maria Estrella, 28050 Madrid (ES)
(72) Inventeur: Luquin Melero, Carlos Maria, 28050 Madrid (ES)

(56) Documents cités:
- AU-A- 6 240 873
- DE-A1- 1 814 505
- DE-U1- 8 907 783
- ES-A6- 2 025 880
- FR-A- 2 249 223
- FR-A- 2 542 788
- FR-A- 2 550 814
- NL-A- 9 001 918
- US-A- 1 889 784
- US-A- 3 399 916

## Description

La présente invention se réfère à une plaque liteau qui sert d'appui aux tuiles dans les couvertures des bâtiments.

### ÉTAT DE LA TECHNIQUE

Dans la construction de couvertures pour bâtiments avec une pente supérieure au 10% on utilise chaque fois plus fréquemment des structures légères métalliques ou en bois composées par les éléments suivants:
a) Poutres ou ossature porteuse (métalliques ou en bois), sur lesquelles on appuie le charpente de la couverture.
b) Courroies (métalliques ou en bois), qui s'appuient sur les poutres ou l'ossature porteuse en les transmettant le poids des éléments de la couverture.
c) **Plaques base** (céramiques, de fibrociment, bois, panneaux isolants, mixtes, etc.), qui s'appuient sur les courroies et qui servent comme base aux liteaux.
d) **Liteaux**, qui sont comme de réglettes qui se placent sur les plaques base et qui servent de guide et d'appuie aux tuiles.
e) **Tuiles,** dernier élément de la couverture, placées sur les liteaux au moyen de clous, vis, crochets en fil d'acier, pâte de mortier ou simplement appuyées, grâce aux talons que quelques tuiles portent dans sa partie inférieure; généralement, dans ces cas ci, on les cloue, vise ou colle aussi avec de produits de scellement spéciaux.

### OBJET DE L'INVENTION

La présente invention se réfère a une **plaque liteau** qui sert d'appui aux tuiles dans les couvertures des bâtiments et remplace l'ensemble formé par des courroies, la plaque base et les liteaux d'une couverture traditionnelle; elle est de tôle d'acier profilée à froid, les nerfs profilées sont disposées en direction perpendiculaire a la ligne de plus grande pente de rampant sur laquelle il est affirmé.

Les nerfs disposent de même de deux séries de perforations: l'unes d'eux permettent la ventilation de la sous-face des tuiles en constituant une couverture auto ventilée, les autres permettent éliminer l'eau filtrée par possible rupture de tuiles jusqu'à la rive d'égout (sablière), en constituant une couverture double.

### DESCRIPTION DE L'INVENTION

La présente invention pour laquelle on sollicite son inscription comme Brevet Européen, se réfère à une **plaque liteau** qui sert d'appui aux tuiles d'une couverture, construite de tôle d'acier ou d'autre métal, nervuré, profilé a froid, plié ou obtenue par extrusion; elle a des ailes surs les deux bords longitudinales terminées par des languettes dans la même direction ou faites face, qui ensembles par emboîtement deux plaques contiguës, ajustent parfaitement en formant des nerfs résistants qui permettent de sauver de grandes lumières entre les éléments d'appui. Ces nerfs crées par emboîtement d'une plaque liteau avec la suivante, pressentent une section linéaire, rectangulaire ou trapézoïdal, selon soient les languettes de son ailes dans la même direction ou faits face.

Dans les ailes qui conforment chaque nerf, sur lesquels sont mises les tuiles a la distance du pureau réel de pose, pour permettre l'appui des talons que chaque type de tuile possède, on a effectué deux séries de perforations par presse, poinçonné ou cisaille, qui peuvent avoir différentes formes e distribution, et qui réalisent les fonctions suivantes:
a) Une première série de perforations effectuées dan les ailes des nerfs permettent le pas de l'air à travers la sous-face de la couverture, dans l'espace situé entre les tuiles et la base des plaques liteaux tout le long de rampant, de la rive d'égout jusqu'a la faîtage, en provoquant sa ventilation naturelle, ce pourquoi on devra avoir prévu l'entrée d'air en partie basses sous les tuiles positionnées en sablière et la sortie d'air en partie haute, dans le faîtage; de cette façon évitons les condensations dans la sous-face de la couverture et éliminons les humidités qui peuvent être produites par la perméabilité ou fracture des tuiles; en plus, la ventilation permettre favoriser l'isolation thermique de la couverture.
b) Il y a une seconde série de perforations dans la base inférieure des ailes des nerfs qui permettent l'évacuation de l'eau jusqu'a la rive d'égout, en réfléchissant sur la surface imperméable des plaques liteaux successifs, dans le cas que des filtrations se produisent à travers les tuiles par saturation, fracture, excès de pluie, neige, etc.

Chaque **plaque liteau** a dans la zone postérieure de sa base, c'est à dire la située sur la partie plus haute de la zone du rampant qu'il occupe, un talon longitudinal sur lequel repose la plaque liteau supérieur suivante, en empêchant que l'eau qui réfléchit d'une plaque liteau à une autre à travers les perforations pratiquées dans les ailes, pénétrez dans le bâtiment; aussi ce talon peut servir à effectuer l'union des plaques liteaux supporte de tuiles à l'ossature porteuse au moyen de clous, vis perceuses, etc.. Finalement on a disposé un pliez longitudinal additionnel dans la base de chaque plaque liteau, qu'en plus de la doter d'une plus grande rigidité, il peut servir en conjonction avec le talon de la plaque suivante comme support d'éléments suspendus, plaques isolants et faux plafonds, et aussi comme élément de fixation d'isolants projetés depuis l'intérieur sous les plaques liteaux, à partir de fibres isolants ou d'un autre matériel isolant projeté, qui en prends sont emprisonnés dans la cavité formée par pliez e talon de la plaque liteau suivante.

Cette couverture peut être construire directement sur l'ossature porteuse ou les poutres convenablement séparées entre elles, ou sur une plaque base d'appui, en plaçant les **plaques liteaux** avec les nerfs profilés en direction perpendiculaire a la ligne de plus grande pente de la couverture, ensembles par emboîtement successivement en sens longitudinal les plaques liteaux, grâce à la conformation des ses bords. En sens transversal, il es mieux d'effectuer le plus petit nombre d'ensembles possibles, parce que le profilage admet de grandes dimensions longitudinales de plaques liteaux, seulement limitées par des exigences du transport, en pouvant atteindre les 12 m et dans quelques cas une plus grande dimension. Ce processus de mise en place est effectué de vers le bas vers le haute du rampant de couverture, en devient être remis en question la situation de la première plaque liteau en fonction de la taille des tuiles à utiliser et du vol prévu pour la première ligne de tuiles sur la rive d'égout. La sujétion des plaques liteaux au support, il peut être fait au moyen de clous, vis perceuses ou tout autre système habituel en utilisant pour cela le talon dont dispose chaque plaque liteau. Une fois couvert le rampant grâce a l'emboîtement d'une plaque avec la suivante, on procède à la mise en place des tuiles, en commençant par la rive d'égout, partie inférieur du rampant, jusqu'a arriver au faîtage, partie supérieure du rampant. Tant dans la rive d'égout comme dans le faîtage, ils devront disposer de profils spéciaux d'arrêt, qui permettent tant l'entrée d'air comme l'évacuation d'eau et atteindre la hauteur adéquate la première ligne de tuiles dans la rive d'égout, ainsi que la sortie d'air en faîtage.

La dimension transversale de chaque plateau liteau supporte de tuiles sera l'adéquate pour chaque type de tuile qui existe dans le marché, et il faut nécessaire qui toutes les tuiles soutiennent ses talons sur les nerfs des plaques liteaux, ce pourquoi celles-ci se formeront en accord avec les distances entre des appuis prévues par le fabricant pour chaque type de tuile. La façon plus simple de placer les tuiles consiste à soutenir le talon que la tuile possède dans le nerf conformé correspondant et le appliquer un produit d'étanchéité élastique dans plusieurs points, ce qui assure son immobilité totale. Cependant, ce modèle permet aussi de placer les tuiles de tout autre manière de ce qui sont habituelles en construction, en utilisant les nerfs des **plaques liteaux** comme guides et appui.

Cette disposition de la couverture, avec la configuration spéciale des **plaques liteaux** pour le support des tuiles, permet aussi d'isoler la couverture tant acoustique comme thermiquement par projection de fibres ou d'autres matériels du son côte inférieur, ce qui jusqu'à aujourd'hui représente une grande difficulté parce que, par exemple, dans le cas d'isolement acoustique ou contre le feu de surfaces lisses comme plaques profilées, l'attachement entre le matériel isolant et la plaque est très difficile d'obtenir parce qu'on détache l'isolant par manque d'attachement et différences de dilatation et pour l'obtenir on doit employer des méthodes très chères comme la mise en place d'adhésifs, maille etc. Avec la configuration donnée a la plaque liteau, le problème est résolu parce qu'en pénétrant la fibre dans le logement prévu entre deux plaques liteaux successifs e forger, son décollement par différences de dilatation est pratiquement impossible.

Ce type de **plaque liteau** peut aussi être placé sur les rampants de couvertures qui possèdent un isolant rigide comme polystyrène, laine de verre, laine de roche, plaques de polyuréthane, etc., avec l'avantage ajouté de protéger l'isolant des possibles filtrations d'eau, filtrations qui le font perdre une grande partie de leur capacité isolant.

N'altère pas l'essentiel de cette invention la variation de matériels, la manière, la taille, la disposition des perforations et la manière de ces dernières, dont la description est effectuée de manière non limitative, en étant celle-ci suffisante pour sa reproduction par un expert dans la matière.

### AVANTAGES DE L'INVENTION

Les avantages de l'invention sont les suivantes:
- Remplace la partie d'une couverture formée par des courroies, plaque de base et liteaux par un seul élément, celui formé par les plaques liteaux.

Ceci implique l'économie suivante dans le processus constructif d'une couverture:
1. - Economie de matériel:
   - Economie poutres ou éléments d'ossature porteuse en pouvant sauver de plus grandes lumières entre des appuis, en raison de la configuration des nerfs, qui peuvent sauver de grandes lumières.
   - On élimine complètement les courroies.
   - On élimine complètement les liteaux.
2. - Economie en main d'oeuvre.
   - On supprime trois phases de la construction de la couverture et en conséquence la main d'oeuvre correspondante s'élimine. Ces phases sont la mise en place de les poutres qui sont supprimes, l'employé dans la mise en place de courroies et l'employé dans la mise en place de liteaux, qui n'existent déjà pas.
3. - Economie en temps: Celui qui supposerait d'effectuer les opérations supprimées.
   - Aussi amélioration substantiellement le système de construction des couvertures actuelles, parce qu'il permet la ventilation de l'espace comprise entre les tuiles et la plaque base.
   - Il s'agit d'une double couverture, parce qu'il élimine à travers la sablière l'eau qui arrive jusqu'à la plaque liteau en raison d'une éventuelle fracture tuiles ou filtration par le biais d'elles.

### BREVE DESCItIPTION DES DESSINS

Figure 1.- Il montre une section transversale d'une **plaque liteau** supporte de tuile, dans laquelle on montre le profil de la même **(1A)** et le système d'union par emboîtement entre deux plaques liteaux contigus avec les languettes des ailes orientées dans la même direction; on peut de même apprécier le talon de la **plaque liteau** qui peut être utilisé pour la fixation de la **plaque liteau** à la ossature porteuse de la couverture, par des vis perceuses **(4)** ou tout autre système de fixation.
   Le profil **(1A)** a les languettes des ailes orientées dans la même direction.
Figure 2.- Il montre une perspective de l'union de plusieurs **plaques liteaux** successifs **(1A)** dans laquelle on apprécie les perforations effectuées dans les ailes latérales (**5**) qui permettent la ventilation de la sous-face de la couverture et la sortie de l'eau de possibles filtrations sous les tuiles. On apprécié aussi l'union pour emboîtement de plusieurs **plaques liteaux**, le talon (**2**) qui facilite l'appui entre deux plaques liteaux consécutifs et empêche que l'eau qui s'écoule par le plaque supérieur pénétrez à l'intérieur du bâtiment. Il est aussi apprécié le pliez (**3**) que, avec le talon de la plaque inférieur (**2**) forme un espace dans lequel peut se loger l'isolant projeté en empêchant sa détachement en étant recueilli et empêchant tout déplacement de le même après sa prise.
Figure 3. - Il montre une section de la couverture dans laquelle on apprécie les **plaques liteaux** successifs supporte de tuiles **(1A)** unies quelques avec d'autres par emboîtement et les tuiles **(6)** placées sur elles, avec le talon soutenu sur les nerfs des **plaques liteaux.**
Figure 4. - Il montre une section transversale d'une plaque liteau, dans laquelle on montre le profil de le même **(1B)** et le système d'union pour emboîtement entre des plaques contigus, avec les languettes de ses ailes faites face en créant un nerf de section trapézoïdale; on peut de même apprécier le talon de la plaque liteau (**2**) qui peut être utilisé pour la fixation de la plaque liteau à l'ossature porteuse de la couverture, par des vis perceuses (**4**) ou tout autre système de fixation.
   Le profil (1B) forme un nerf résistant avec les languettes de ses ailes faites face, en le dotant d'une plus grande résistance.
Figure 5. - C'est aussi une section transversale d'une plaque liteau semblable a la figure précédente, mais dans laquelle, la languette qui emboîte sur l'inférieur, il a été prolongé jusqu'à la faire reposer sur la base de la plaque suivant, ce pourquoi la résistance du nerf résultant est très supérieure, en permettant d'atteindre de plus grandes lumières d'appui pour la même section de plaque.
Figure 6. - Il montre une perspective de l'union de plusieurs **plaques liteaux** successifs **(1B)** dans laquelle on apprécie les perforations effectuées dans les ailes latérales **(5)** qui permettent la ventilation de la sous-face de la couverture et la sortie de l'eau de possibles filtrations sous les tuiles. On apprécie aussi l'union par emboîtement de plusieurs **plaques liteaux,** le talon (**2**) qui facilite l'appui entre deux plaques consécutives et empêche que l'eau qui s'écoule par la plaque supérieure pénètre à l'intérieur du bâtiment habitable. Il est aussi apprécié le pliez **(3)** que, avec le talon de la plaque inférieur **(2)** forme un espace dans lequel peut se loger l'isolant projeté en empêchant sa détachement en étant recueilli et empêchant tout déplacement de le même après sa prise.
Figure 7. - La même perspective que celle décrite dans le paragraphe précédent, mais par rapport a la plaque de la figure 5, avec une des ailes prolongée et soutenue sur base de la plaque suivant.
Figure 8. - II montre une section de la couverture dans laquelle on apprécie les **plaques liteaux (1B)** unis successifs quelques avec d'autres par emboîtement et les tuiles (**6**) placées sur elles, avec le talon soutenu sur les nerfs des plaques liteaux.

## Revendications

1. **PLAQUE LITEAU SUPPORTE DE TUILE (1A/1B)**, métallique, pour placer sur l'ossature porteuse en couverture inclinée, et qui grâce a l'emboîtement longitudinal et transversal entre eux permette couvrir la totalité de chaque rampant de couverture, avec les nerfs profilées disposées en direction perpendiculaire a la ligne de plus grande pente de rampant sur laquelle il est affirmé, en utilisant ces nerfs de profilé comme guide et appui des tuiles, **caractérisée par**ce que les ailes profilées extérieures de chaque plaque liteau terminent dans des languettes au moyen desquels on produit l'emboîtement des plaques liteaux successivement. Cette languettes peuvent se former de sorte qu'en installant deux plaques contiguës, les languettes sont orientés dans la même direction ou faites face; si elles restent dans la même direction, le nerf conformé sera de section linéaire; au cas où cette languettes sont orientés en direction opposée entre elles, ou faites face, le nerf conformé sera de section rectangulaire ou trapézoïdale. Ces nerfs ainsi conformés par emboîtement les **plaques liteaux** consécutifs, ils possèdent une série de perforations (5) qui permettent le pas d'air entre les plaques liteaux successifs qui couvrent le rampant, en facilitant la ventilation de la sous-face, entre le plan des tuiles et le plan inférieur des plaques, et ils permettent d'éliminer l'eau qui peut être filtrée depuis l'extérieur par saturation ou fracture de tuiles, en réfléchissant d'une plaque à une autre jusqu'à éliminer à travers la rive d'égout.

2. **PLAQUE LITEAU SUPPORTE DE TUILE (1A/1B)**, selon la revendication première **caractérisée par**ce qu'elle dispose d'un talon (2) sur lequel repose la plaque supérieur suivant en empêchant que l'eau qui réfléchit d'une plaque à une autre à travers les perforations pratiquées dans les ailes (**5**), pénètres dans la construction; aussi ce talon peut servir à effectuer l'union des **plaques liteaux** à l'ossature porteuse (**4**), au moyen de clous, vis perceuses, etc.

3. **PLAQUE LITEAU SUPPORTE DE TUILE (1A/1B)**, selon les revendications première et seconde **caractérisée par**ce q'on a disposé un pliez longitudinal additionnel dans la base de chaque **plaque liteau** (**3**), qu'en plus de la doter d'une plus grande rigidité, il peut servir en conjonction avec le talon de la plaque suivant comme support d'éléments soutenants, plaques isolants et faux plafonds, et aussi comme élément de support d'isolants projetés sous les plaques liteaux, à partir de fibres ou d'un autre matériel isolant projeté, qui en forgeant sont recueillies dans la cavité formée par pliez et talon de la plaque suivant.

## Claims

1. **ROOF BATTEN FORMING SHEET (1A/1B)**, metallic, to place over supporting elements on a leaning cover, which are joined between them longitudinal and transversal until fill completely the surface of cover, with the nerves of the shape in perpendicular direction to the line of maximum pitch of each plan, using each nerves of the shapes as guides and support for the tiles, **characterized** because the exterior shaped wings of each sheet finishes in flaps. With this flaps the sheets are jointed together. This flaps can be configured in a way that when the sheets are fitted, the flaps are oriented in the same direction or face-to-face; if they are in the same direction, the nerve would be of linear section; in the case in which those flaps are oriented in opposite directions or face-to-face, the nerve would be of rectangular or trapezoidal sections. These nerves shaped in this way to fit the roof batten forming sheets consecutives, have a series of drillings (**5**) that allows the cross of air between the consecutive sheets that covers the plan, making easier the ventilation between the tiles and the lower plain of the sheets, and also allows empty the water that could filter form the exterior by saturation or broken tiles, going from one sheet to another until empty through the eaves.

2. **ROOF BATTEN FORMING SHEET (1A/1B)** according to the first **characterized** because has a heel (**2**) in which lies the next superior sheet preventing the water that flows from one sheet to another through the drillings of the wings (**5**), seep inside the building. This heel can also be used to joint through it the roof batten forming sheet to the supporting structure (**4**), using nails, screws, etc.

3. **ROOF BATTEN FORMING SHEET (1A/1B)** according the claims 1st and 2nd, **characterized** because it has another longitudinal fold in the base of each sheet (**3**), that gives it more stiffness and can be used with the heel of the next sheet as support of another supporting elements of insulating sheets and false ceilings, and also as supporting element of isolation materials throwed below the sheets, from fibers or other insulating materials that when dried they are in the cave formes between the fold and the heel of the next sheet.

## Patentansprüche

1. **TRAGPLATTE FÜR DACHZIEGELN (1A/1B)** aus Metall, zum Montieren über Auflagerelementen auf geneigten Dächern, von dem es mehrere horizontal und senkrecht zueinander überlappt gibt, so dass die Gesamtfläche jeder Dachseite damit abgedeckt wird, wobei die Rippenprofilausbildung des Faltbleches senkrecht zur jeweiligen maximalen Dachschräge steht, wobei die besagten Rippenprofilausbildungen des Faltbleches als Leitschiene und Halt der Dachziegel dienen, **gekennzeichnet dadurch, dass** die gefalteten äusseren Flügel jedes Faltbleches wimperartige Enden haben, mit deren Hilfe sich die aufeinanderfolgenden Faltbleche gegenseitig überlappen. Diese wimperartigen Enden können so konfiguriert werden, dass sie sich bei zwei aufeinanderfolgenden Faltblechen entweder in die selbe Richtung oder in die entgegengesetzte Richtung orientieren; falls sie in die selbe Richtung zeigen, ist das gebildete Profil linienförmig; falls die besagten wimperartigen Enden in entgegengesetzter Richtung zueinander oder sich gegenüber stehen, ist das gebildete Profil im Schnitt gesehen rechtwinklig oder trapezförmig. Diese Profile, die aus nacheinander sich überlappenden Faltblechen gebildet werden, besitzen eine Serie von Perforierungen (**5**), welche den Luftdurchgang zwischen den aufeinanderfolgenden Faltblechen, die die Dachschräge abdecken, erlaubt wobei die Ventilation zwischen der Dachziegelebene und der Unterseite der Faltbleche erleichtert wird, genauso wie sie auch erlaubt das Wasser zu eliminieren, welches von aussen wegen Sättigung oder Bruch von Dachziegeln eindringen kann, und welches dann von einem Faltblech zum anderen fliesst, bis es über die Dachtraufe abfliesst.

2. **TRAGPLATTE FÜR DACHZIEGELN (1A/1B)** nach Anspruch 1 **dadurch gekennzeichnet, dass** es einen Absatz (2) besitzt, auf welchem das nächstobere Faltblech aufliegt, wodurch verhindert wird, dass das Wasser, welches durch die Perforierung der Flügel (5) von einem Faltblech zum nächsten läuft, ins Innere des Gebäudes eindringt; ausserdem kann der Absatz dazu dienen, dass man über ihn die Verbindung zwischen dem Faltblech zur Dachziegelauflagerung und der Tragstruktur (4) durch Nägel, selbstbohrende oder durchgehende Schrauben, etc. realisiert.

3. **TRAGPLATTE FÜR DACHZIEGELN (1A/1B)** nach Anspruch 1 und 2 **dadurch gekennzeichnet, dass** es mit einer zusätzlichen Längsfaltung an der Basis (**3**) jedes Faltbleches ausgestattet ist, welche es nicht nur mit einer grösseren Steifigkeit ausstattet, sondern ausserdem in Verbindung mit dem Absatz des nachfolgenden Faltbleches als Auflager dient für befestigende Elemente von Dämmplatten und abgehängten Decken, und auch als Tragelement für unter den Faltblechen aufgesprühte Dämmungen, welche auf Faser- oder anderen isolierenden Sprühdämmungen basieren, welche beim Aushärten im Hohlraum zwischen der Falzung und dem Absatz des nachfolgenden Faltbleches eingeschlossen werden.
